# FASCICULE DE BREVET EUROPEEN

(11) **EP 0 620 359 B1**
(45) Date de publication et mention de la délivrance du brevet: **10.06.1998**
(21) Numéro de dépôt: 94400794.7
(22) Date de dépôt: 12.04.1994
(51) Int. Cl.: F01D 11/04, F04D 29/12

(54) **Dispositif d'étanchéité des fuites à l'atmosphère d'une turbine à vapeur**
Abdichtungsvorrichtung für Leck in der Atmosphäre bei einer Dampfturbine
Sealing device for leaks to the atmosphere of a steam turbine

(30) Priorité: 13.04.1993 FR 9304324
(43) Date de publication de la demande: 19.10.1994
(73) Titulaire: FRAMATOME, 92400 Courbevoie (FR)
(72) Inventeur: Naudin, Martial, F-71200 Le Creusot (FR)
(74) Mandataire: Lanceplaine, Jean-Claude

(56) Documents cités:
- EP-A- 0 094 111
- CH-A- 334 775
- DE-A- 2 910 693
- FR-A- 1 505 487
- US-A- 2 623 357
- WORLD PUMPS, no.10, Octobre 1985, MORDEN pages 297 - 300 'DRY RUNNING GAS SEALS.'
- PATENT ABSTRACTS OF JAPAN vol. 7, no. 159 (M-228) (1304) 13 Juillet 1983 & JP-A-58 067 910 (MITSUBISHI) 22 Avril 1983

## Description

La présente invention a pour objet un dispositif d'étanchéité des fuites à l'atmosphère d'une turbine à vapeur.

Les turbines à vapeur comportent un rotor disposé dans une enceinte sous vapeur, des moyens d'étanchéité de la vapeur au niveau de chaque sortie du rotor de ladite enceinte et des moyens de support du rotor à chacune de ses extrémités.

Ces moyens de support du rotor à chacune de ses extrémités sont généralement formés par des paliers huile comportant un couvercle et des moyens d'étanchéité au niveau du passage du rotor dans chacun de ces paliers.

Ces moyens d'étanchéité de la vapeur et de l'huile sont le plus souvent constitués par des garnitures statiques.

Mais, c'est à ces niveaux que les risques de fuites de vapeur et/ou d'huile sont fréquemment constatés lors de la rotation du rotor ce qui est néfaste pour le fonctionnement de la turbine.

En effet, la vapeur s'échappant au niveau des sorties du rotor de l'enceinte de la turbine a tendance à pénétrer dans les paliers. Par conséquent, l'huile dans les paliers se charge d'eau diminuant ainsi les propriétés de lubrification de cette huile.

Il en est de même pour l'huile s'échappant des paliers qui a tendance à pénétrer dans l'enceinte de la turbine et ainsi à polluer la vapeur ce qui peut nuire au fonctionnement de la turbine. De plus, il existe des risques d'incendie par inflammation des fuites d'huile.

Les dispositifs d'étanchéité du type statique sont, pour les paliers, formés par des labyrinthes qui ont pour but d'empêcher les fuites d'huile en récupérant "les couches limites" d'huile sur le rotor, non encore centrifugées à l'intérieur du corps de palier. Mais, l'efficacité de ces labyrinthes est limitée.

Pour augmenter l'efficacité de ces labyrinthes, il est connu de leur adjoindre un dispositif de légère mise sous vide des corps de palier qui permet de résoudre le problème des fuites d'huile, mais accentue l'aspiration de vapeur au niveau de la sortie du rotor du palier.

Ces labyrinthes peuvent également être utilisés pour assurer l'étanchéité de la vapeur. Mais, ceux-ci n'empêchent pas totalement les fuites et permettent seulement de les réduire.

Dans certains cas, la fuite de vapeur est vaporisée dans le labyrinthe pour être envoyée dans une enceinte sous léger vide.

La fuite de vapeur est donc neutralisée et il se produit une aspiration du fluide du milieu extérieur et, de ce fait, une aspiration des fuites d'huile éventuelles dans l'enceinte sous vide. L'eau se condense et les fuites de vapeur se mélangent aux fuites d'huile ce qui provoque une pollution de l'eau condensée.

Il est également connu d'utiliser des garnitures sèches d'étanchéité sur les turbines de vapeur ou sur les compresseurs centrifuges dans les industries du gaz et du pétrole.

Ces garnitures sèches permettent d'absorber une forte différence de pression et de réduire les fuites, mais sans les supprimer si bien que le problème de pollution de l'huile par l'eau subsiste.

On connaît des dispositifs d'étanchéité du type dynamique utilisés dans les paliers à huile.

Ainsi, on connaît dans le brevet CH-A-334 775 un système d'étanchéité qui agit par effet centrifuge en créant une surpression locale entre le milieu extérieur et l'huile dans les paliers. Ce système permet d'éviter les fuites d'huile. Mais, il contribue à aspirer l'humidité au niveau de la traversée du rotor dans le palier et à polluer l'huile contenue dans ce palier.

On connaît également dans le brevet JP-A-58-067910, un dispositif d'étanchéité dynamique qui consiste à réaliser une double barrière en aspirant de l'air dans une zone non humide et à diviser ce flux d'air axialement le long du rotor vers l'intérieur du palier et vers le milieu extérieur.

Ce dispositif nécessite d'installer des moyens pour créer l'écoulement axial qui allongent le rotor et qui sont pénalisants sur le plan de la vitesse critique du rotor et du nombre d'étages aérodynamiques qu'il est possible d'installer sur la turbine.

L'invention n'a pas pour but de se substituer aux techniques couramment utilisées pour l'étanchéité des turbines à vapeur ou des corps de paliers, mais de proposer un dispositif d'étanchéité complémentaire des fuites de vapeur et/ou d'huile, particulièrement simple à mettre en oeuvre, même sur des turbines déjà installées.

L'invention a donc pour objet un dispositif d'étanchéité des fuites de vapeur et/ou d'huile à l'atmosphère d'une turbine à vapeur, du type comportant :
- un rotor disposé dans une enceinte,
- des moyens d'étanchéité de la vapeur au niveau de chaque sortie du rotor de ladite enceinte,
- des moyens de support du rotor à chacune de ses extrémités, formés par des paliers huile comprenant un couvercle et des moyens d'étanchéité au niveau du passage du rotor dans chacun desdits paliers,
caractérisé en ce que les moyens de mise en surpression sont formés par des rainures fonctionnant par effet centripète disposées dans un plan perpendiculaire à l'axe du rotor et en vis-à-vis de l'enceinte de la turbine et/ou du couvercle du palier adjacent et comportant chacune une extrémité de tête débouchant sur une circonférence extérieure et une extrémité de pied débouchant sur une circonférence intérieure, lesdites circonférences étant concentriques, selon d'autres caractéristiques de l'invention :
- les rainures sont réparties cycliquement les unes par rapport aux autres,
- les rainures sont inclinées les unes par rapport aux autres,
- les rainures sont inclinées d'un même angle par rapport à un rayon passant par l'axe de rotor et par l'une des deux extrémités desdites rainures,
- les rainures sont inclinées d'un angle différent les unes par rapport aux autres,
- les côtés de chaque rainure sont parallèles entre eux,
- les côtés de chaque rainure sont divergents par rapport à l'axe du rotor,
- les côtés de chaque rainure sont rectilignes ou courbes, - les rainures possèdent un fond plat,
- les rainures sont ménagées dans un anneau,
- l'anneau est en deux parties,
- l'anneau est solidaire en rotation du rotor,
- l'anneau est monté sur la face externe de l'enceinte de la turbine en sortie du rotor,
- l'anneau est monté sur la face externe du couvercle de chaque palier,
- un anneau est monté sur la face externe du couvercle de chaque palier et sur la face externe de l'enceinte en sortie du rotor,
- les rainures sont ménagées sur la face externe de l'enceinte en sortie du rotor,
- les rainures sont ménagées sur la face externe du couvercle de chaque palier,
- les rainures sont ménagées sur la face externe du couvercle de chaque palier et sur la face externe de l'enceinte de la turbine en sortie du rotor,
- les rainures sont orientées dans le sens de rotation du rotor,
- les rainures sont ménagées sur les deux faces latérales parallèles d'une collerette solidaire du rotor et disposée entre l'enceinte de la turbine et le couvercle du palier adjacent,
- les rainures sont orientées dans une direction opposée au sens de rotation du rotor.

L'invention sera mieux comprise à l'aide de la description qui va suivre, donnée uniquement à titre d'exemple et faite en se référant aux dessins annexés, sur lesquels :
- la figure 1 est une vue schématique partiellement en coupe d'une turbine à vapeur munie du dispositif selon l'invention,
- la figure 2 est une vue schématique en coupe d'une sortie du rotor de l'enceinte de la turbine, selon un premier mode de réalisation de l'invention,
- la figure 3 est une vue schématique en coupe d'une sortie du rotor de l'enceinte de la turbine, selon un second mode de réalisation de l'invention,
- la figure 4 est une vue en plan du dispositif selon l'invention.

Sur la figure 1, on a représenté schématiquement une turbine à vapeur qui comprend, de manière classique, une enceinte 1 dans laquelle tourne un rotor 2.

Cette turbine comporte également, d'une part, des moyens 3 d'étanchéité de la vapeur au niveau de chaque sortie du rotor 2 de l'enceinte 1, constitués par exemple par des garnitures statiques maintenues face au rotor 2 et, d'autre part, des moyens 4 de support du rotor 2 à chacune de ses extrémités.

Ces moyens 4 de support du rotor sont formés par des paliers huile comprenant chacun un couvercle 5 et des moyens 6 d'étanchéité au niveau du passage du rotor 2 dans chacun desdits paliers, constitués par exemple par des garnitures statiques maintenues face au rotor 2.

Dans chaque zone délimitée, au niveau du passage du rotor 2, par l'enceinte 1 de la turbine et par le couvercle 5 du palier 4 adjacent, la vapeur sortant de l'enceinte 1 a tendance à pénétrer dans chaque palier 4 et/ou l'huile sortant du palier a tendance à pénétrer dans l'enceinte 1.

Pour limiter les fuites de vapeur et/ou les fuites d'huile, le rotor 2 est pourvu, entre l'enceinte 1 et le couvercle 5 de chaque palier 4, de déflecteurs formés par exemple par une collerette 7 disposée sur ledit rotor.

Mais, ces déflecteurs ne s'avèrent pas suffisants car ils ont pour conséquence de créer un effet centrifuge, donc d'aspiration de la vapeur et/ou de l'huile en direction de l'extérieur.

L'huile a donc toujours tendance à fuir même à vitesse lente du rotor 2.

Comme représenté sur les figures 2 et 3, pour éviter ces inconvénients, le dispositif d'étanchéité des fuites à l'atmosphère selon l'invention comprend des moyens 10 de mise en surpression de chaque zone délimitée, au niveau du passage du rotor 2, par l'enceinte 1 de la turbine et par le couvercle 5 du palier 4 adjacent de façon à étancher des fuites de vapeur et/ou d'huile à l'atmosphère pendant le fonctionnement de ladite turbine.

Selon un premier mode de réalisation représenté à la figure 2, pour empêcher l'huile de fuir de chaque palier 4, les moyens 10 de mise en surpression sont formés par un anneau 11 rapporté par des moyens classiques comme par exemple des vis, sur la face externe du couvercle 5 dudit palier en vis à vis de l'enceinte 1.

Selon un second mode de réalisation représenté à la figure 3, pour empêcher la vapeur de fuir de l'enceinte 1, les moyens 10 de mise en surpression sont également formés par un anneau 11 rapporté par des moyens classiques comme par exemple des vis, sur la face externe de l'enceinte 1 disposée en vis-à-vis du palier 4 adjacent.

Comme représenté à la figure 4, l'anneau 11 comporte sur sa face en regard des fuites de vapeur ou d'huile, des rainures statoriques 12 disposées dans un plan perpendiculaire à l'axe du rotor 2.

Les rainures 12 sont réparties cycliquement les unes par rapport aux autres.

Les rainures 12 peuvent être reparties de manière dissymétrique les unes par rapport aux autres.

Chaque rainure 12 comporte une extrémité de tête 12c débouchant sur une circonférence extérieure et une extrémité de pied 12d débouchant sur une circonférence intérieure, lesdites circonférences étant concentriques.

Les rainures 12 sont inclinées d'un même angle par rapport à un rayon passant par l'axe du rotor 2 et l'une des extrémités 12c ou 12d desdites rainures 12.

Par exemple et comme représenté à la figure 4, la droite AB joignant l'extrémité de tête 12c et l'extrémité de pied 12d de l'un des côtés par exemple le côté 12a de chaque rainure 12 forme avec l'axe CO passant pas l'axe de rotor 2 et par ladite extrémité de tête 12a, un angle α.

Les rainures 12 peuvent être inclinées d'un angle différent les unes par rapport aux autres.

Les côtés 12a et 12b de chaque rainure sont parallèles entre eux.

Selon une variante, les côtés 12a et 12b de chaque rainure 12 peuvent être divergents par rapport à l'axe du rotor 2.

Les côtés 12a et 12b de chaque rainure 12 peuvent être rectilignes ou courbes.

Les rainures 12 peuvent posséder un fond plat.

Pour faciliter le montage de l'anneau 11, cet anneau est formé en deux parties 11a et 11b.

Un anneau 11 peut être monté sur la face externe de l'enceinte 1 au niveau de chaque sortie du rotor 2 et sur la face externe de chaque palier 4 en regard de l'enceinte 1 de façon à empêcher, d'une part, toute fuite de vapeur à l'extérieur de l'enceinte 1 et, d'autre part, toute fuite d'huile à l'extérieur de chaque palier 4.

Selon une autre variante, les rainures 12 peuvent être ménagées directement sur la face externe de l'enceinte 1 au niveau de chaque sortie du rotor 2, ou sur la face externe du couvercle 5 de chaque palier 4 ou sur les deux à la fois.

Les rainures 12 sont orientées dans le sens de rotation du rotor 2.

Selon un troisième mode de réalisation, les rainures 12 sont ménagées sur un anneau solidaire en rotation avec le rotor 2 et sont inclinées dans le sens de rotation dudit rotor 2.

Selon un quatrième mode de réalisation, les rainures 12 sont ménagées sur les deux faces latérales parallèles de la collerette 7 solidaire du rotor 2 et disposée entre l'enceinte 1 de la turbine et la couvercle 5 du palier 4 adjacent.

Dans ce cas, les rainures 12 sont orientées dans une direction opposée au sens de rotation du rotor 2.

Les rainures statoriques 12 associées à la rotation du rotor 2 ont une inclinaison telle qu'elles empêchent la centrifugation naturelle de l'air, et qu'elles ramènent cet air, par effet centripète vers la circonférence intérieure en créant une surpression locale empêchant les fuites de vapeur et/ou d'huile à l'atmosphère pendant le fonctionnement de la turbine.

Cet effet centripète est accentué par la disposition et l'inclinaison des rainures 12.

## Revendications

1. Dispositif d'étanchéité des fuites de vapeur et/ou d'huile à l'atmosphère d'une turbine à vapeur, du type comportant :
- un rotor (2) disposé dans une enceinte (1),
- des moyens (3) d'étanchéité de la vapeur au niveau de chaque sortie du rotor (2) de ladite enceinte (1),
- des moyens (4) de support du rotor (2) à chacune de ses extrémités, formés par des paliers huile comprenant un couvercle (5) et des moyens (6) d'étanchéité de l'huile au niveau du passage du rotor (2) dans chacun desdits paliers (4),
- des moyens (10)de mise en surpression par aspiration d'air de façon à étancher les éventuelles fuites de vapeur et/ou d'huile pendant le fonctionnement de ladite turbine,
caractérisé en ce que les moyens (10) de mise en surpression sont formés par des rainures (12) fonctionnant par effet centripète disposées dans un plan perpendiculaire à l'axe du rotor (2), en vis-à-vis de l'enceinte (1) de la turbine et/ou du couvercle (5) du palier (4) adjacent et comportant chacune une extrémité de tête (12c) débouchant sur une circonférence extérieure et une extrémité de pied (12d) débouchant sur une circonférence intérieure, lesdites circonférences étant concentriques.

2. Dispositif selon la revendication 1, caractérisé en ce que les rainures (12) sont réparties cycliquement les unes par rapport aux autres.

3. Dispositif selon les revendications 1 et 2, caractérisé en ce que les rainures (12) sont inclinées les unes par rapport aux autres.

4. Dispositif selon les revendications 1 et 2, caractérisé en ce que les rainures (12) sont inclinées d'un même angle par rapport à un rayon passant par l'axe du rotor (2) et par l'une des deux extrémités (12c, 12d) desdites rainures (12).

5. Dispositif selon les revendications 1 et 2, caractérisé en ce que les rainures (12) sont inclinées d'un angle différent les unes par rapport aux autres.

6. Dispositif selon l'une des revendications 1 à 5, caractérisé en ce que les côtés (12a, 12b) de chaque rainure (12) sont parallèles entre eux.

7. Dispositif selon l'une des revendications 1 à 5, caractérisé en ce que les côtés (12a, 12b) de chaque rainure (12) sont divergents par rapport à l'axe du rotor (2).

8. Dispositif selon l'une des revendication 1 à 7, caractérisé en ce que les côtés (12a, 12b) de chaque rainure (12) sont rectilignes.

9. Dispositif selon l'une des revendications 1 à 7, caractérisé en ce que les côtés (12a, 12b) de chaque rainure (12) sont courbes.

10. Dispositif selon l'une des revendications 1 à 9, caractérisé en ce que les rainures (12) possèdent un fond plat.

11. Dispositif selon l'une des revendications 1 à 10, caractérisé en ce que les rainures (12) sont ménagées dans un anneau (11).

12. Dispositif selon la revendication 11, caractérisé en ce que l'anneau (11) est en deux parties (11a, 11b).

13. Dispositif selon les revendications 11 et 12, caractérisé en ce que l'anneau (11) est solidaire en rotation avec le rotor (2).

14. Dispositif selon les revendications 11 et 12, caractérisé en ce que l'anneau (11) est monté sur la face externe de l'enceinte (1) de la turbine en sortie du rotor (2).

15. Dispositif selon les revendications 11 et 12, caractérisé en ce que l'anneau (11) est monté sur la face externe du couvercle (5) de chaque palier (4).

16. Dispositif selon les revendications 11 et 12, caractérisé en ce qu'un anneau (11) est monté sur la face externe du couvercle (5) de chaque palier (4) et sur la face externe de l'enceinte (1) en sortie du rotor (2).

17. Dispositif selon l'une des revendications 1 à 10, caractérisé en ce que les rainures (12) sont ménagées sur la face externe de l'enceinte (1) en sortie du rotor (2).

18. Dispositif selon l'une des revendications 1 à 10, caractérisé en ce que les rainures (12) sont ménagées sur la face externe du couvercle (5) de chaque palier (4).

19. Dispositif selon l'une des revendications 1 à 10, caractérisé en ce que les rainures (12) sont ménagées sur la face externe du couvercle (5) de chaque palier (4) et sur la face externe de l'enceinte (1) de la turbine en sortie du rotor (2).

20. Dispositif selon l'une des revendications 1 à 19, caractérisé en que les rainures (12) sont orientées dans le sens de rotation du rotor (2).

21. Dispositif selon l'une des revendications 1 à 10, caractérisé en ce que les rainures (12) sont ménagées sur les deux faces latérales parallèles d'une collerette (7) solidaire du rotor (2) et disposée entre l'enceinte (1) de la turbine et le couvercle (5) du palier (4) adjacent.

22. Dispositif selon la revendication 21, caractérisé en ce que les rainures (12) sont orientées dans une direction opposée au sens de la rotation du rotor (2).

## Patentansprüche

1. Dichtvorrichtung von Dampf- und/oder Öllecks einer Dampfturbine, die aufweist:
- ein Laufrad (2), das in einem Gehäuse (1) angeordnet ist,
- Dichtvorrichtungen (3) für den Dampf in der Höhe des Austritts des Laufrads (2) aus dem Gehäuse (1),
- Haltevorrichtungen (4) des Laufrades (2) an jedem der Enden, die aus Öllagern gebildet sind, die eine Abdeckung (5) und Dichtvorrichtungen (6) für das Öl auf der Höhe des Übergangs vom Laufrad in jedes der Lager (4) aufweist,
- Überdruckvorrichtungen (10) durch das Ansaugen von Luft, um eventuelle Dampf- und/oder Öllecks während des Betriebes der Turbine abzudichten,
dadurch gekennzeichnet, daß
die Überdruckvorrichtungen aus Einkerbungen (12) gebildet werden, die in einer Ebene senkrecht zur Achse des Laufrades (2) gegenüber dem Gehäuse (1) der Turbine und/oder der Abdeckung (5) neben dem Lager (4), angeordnet sind und über den Zentripedaleffekt wirken, und wobei jede ein Kopfende (12c) aufweist, das auf der äußeren Umrandung mündet und ein Fußende (12d), das an der inneren Umrandung mündet, wobei die Umrandungen konzentrisch sind.

2. Vorrichtung nach Anspruch 1, dadurch gekennzeichnet, daß die Einkerbungen (12) zyklisch zueinander verteilt sind.

3. Vorrichtung nach den Ansprüchen 1 und 2, dadurch gekennzeichnet, daß die Einkerbungen (12) miteinander einen Winkel einschließen.

4. Vorrichtung nach den Ansprüchen 1 und 2, dadurch gekennzeichnet, daß die Einkerbungen (12) einen gleichen Winkel mit einem Strahl durch die Achse des Laufrades (2) und mit einem der beiden Enden (12c, 12d) der Einkerbungen (12) einschließen.

5. Vorrichtung nach den Ansprüchen 1 und 2, dadurch gekennzeichnet, daß die Einkerbungen miteinander einen unterschiedlichen Winkel einschließen.

6. Vorrichtung nach einem der Ansprüche 1 bis 5, dadurch gekennzeichnet, daß die Seiten (12a, 12b) jeder Einkerbung parallel zueinander sind.

7. Vorrichtung nach einem der Ansprüche 1 bis 5, dadurch gekennzeichnet, daß die Seiten (12a, 12b) jeder Einkerbung in bezug auf die Achse des Laufrades (2) auseinanderlaufen.

8. Vorrichtung nach einem der Ansprüche 1 bis 7, dadurch gekennzeichnet, daß die Seiten (12a, 12b) jeder Einkerbung (12) gerade sind.

9. Vorrichtung nach einem der Ansprüche 1 bis 7, dadurch gekennzeichnet, daß die Seiten (12a, 12b) jeder Einkerbung (12) gekrümmt sind.

10. Vorrichtung nach einem der Ansprüche 1 bis 9, dadurch gekennzeichnet, daß die Einkerbungen (12) einen geraden Boden aufweisen.

11. Vorrichtung nach einem der Ansprüche 1 bis 10, dadurch gekennzeichnet, daß die Einkerbungen (12) auf einem Ring (11) angeordnet sind.

12. Vorrichtung nach Anspruch 11, dadurch gekennzeichnet, daß der Ring (11) zwei Teile (11a, 11b) aufweist.

13. Vorrichtung nach den Ansprüchen 11 und 12, dadurch gekennzeichnet, daß der Ring (11) mit dem Laufrad (2) bei Rotation verbunden ist.

14. Vorrichtung nach den Ansprüchen 11 und 12, dadurch gekennzeichnet, daß der Ring (11) auf der äußeren Seite des Gehäuses (1) der Turbine am Ausgang des Laufrades (2) befestigt ist.

15. Vorrichtung nach den Ansprüchen 11 und 12, dadurch gekennzeichnet, daß der Ring (11) auf der äußeren Seite der Abdeckung (5) eines jeden Lagers (4) befestigt ist.

16. Vorrichtung nach den Ansprüchen 11 und 12, dadurch gekennzeichnet, daß der Ring (11) auf der äußeren Seite der Abdeckung (5) eines jeden Lagers (4) und auf der äußeren Seite des Gehäuses (1) am Ausgang des Laufrades (2) befestigt ist.

17. Vorrichtung nach einem der Ansprüche 1 bis 10, dadurch gekennzeichnet, daß die Einkerbungen (12) auf der äußeren Seite des Gehäuses (1) am Ausgang des Laufrades (2) angeordnet sind.

18. Vorrichtung nach einem der Ansprüche 1 bis 10, dadurch gekennzeichnet, daß die Einkerbungen (12) auf der äußeren Seite der Abdeckung (5) eines jeden Lagers (4) angeordnet sind.

19. Vorrichtung nach einem der Ansprüche 1 bis 10, dadurch gekennzeichnet, daß die Einkerbungen (12) auf der äußeren Seite der Abdeckung (5) eines jeden Lagers (4) angeordnet sind und auf der äußeren Seite des Gehäuses (1) der Turbine am Ausgang des Laufrades (2).

20. Vorrichtung nach einem der Ansprüche 1 bis 19, dadurch gekennzeichnet, daß die Einkerbungen (12) im Rotationssinn des Laufrades (2) liegen.

21. Vorrichtung nach einem der Ansprüche 1 bis 10, dadurch gekennzeichnet, daß die Einkerbungen (12) auf den beiden lateralen Seiten angeordnet sind, die parallel zu einem mit dem Laufrad (2) verbundenen Kragen (7) angeordnet sind und zwischen dem Gehäuse (1) der Turbine und der Abdeckung (5) des anliegenden Lagers (4) angeordnet ist.

22. Vorrichtungen nach Anspruch 21, dadurch gekennzeichnet, daß die Einkerbungen (12) entgegengesetzt zum Rotationssinn des Laufrades (2) angeordnet sind.

## Claims

1. Sealing device for leaks of steam and/or oil to the atmosphere from a steam turbine, of the type comprising:
- a rotor (2) disposed in a chamber (1);
- sealing means (3) for the steam at the level of the outlet for each rotor (2) from said chamber (1),
- means (4) of supporting the rotor (2) at each of its ends, formed by oil bearings comprising a lid (5) and means (6) of sealing the oil at the level where the rotor (2) passes into each of said bearings (4),
- means (10) of generating high pressure by aspiration of air so as to seal any leakage of steam
and/or of oil during operation of said turbine, characterised in that the means (10) of generating high pressure are formed by grooves (12) functioning by means of centripetal effect, disposed in a plane perpendicular to the axis of the rotor (2), and facing the chamber (91) of the turbine and/or of the lid (5) of the adjacent bearing (4), and each comprising a head end (12c) opening on to an external circumference and a foot end (12d) opening on to an internal circumference, said circumferences being concentric.

2. Device according to claim 1, characterised in that the grooves (12) are distributed cyclically with respect to one another.

3. Device according to claims 1 and 2, characterised in that the grooves (12) are inclined with respect to one another.

4. Device according to claims 1 and 2, characterised in that the grooves (12) are inclined at the same angle with respect to a radius passing through the axis of the rotor (2) and through one of the two ends (12c, 12d) of said grooves (12).

5. Device according to claims 1 and 2, characterised in that the grooves (12) are inclined at angles which are different from one another.

6. Device according to one of claims 1 to 5, characterised in that the sides (12a, 12b) of each groove (12) are parallel with one another.

7. Device according to one of claims 1 to 5, characterised in that the sides (12a, 12b) of each groove (12) are divergent with respect to the axis of the rotor (2).

8. Device according to one of claims 1 to 7, characterised in that the sides (12a, 12b) of each groove (12) are rectilinear.

9. Device according to one of claims 1 to 7, characterised in that the sides (12a, 12b) of each groove (12) are curved.

10. Device according to one of claims 1 to 9, characterised in that the grooves (12) have a flat base.

11. Device according to one of claims 1 to 10, characterised in that the grooves (12) are disposed in a ring (11).

12. Device according to claim 11, characterised in that the ring (11) is in two portions (11a, 11b).

13. Device according to claims 11 and 12, characterised in that the ring (11) is integral with the rotation of the rotor (2).

14. Device according to claims 11 and 12, characterised in that the ring (11) is mounted on the external; face of the chamber (1) of the turbine at the outlet for the rotor (2).

15. Device according to claims 11 and 12, characterised in that the ring (11) is mounted on the external face of the lid (5) of each bearing (4).

16. Device according to claims 11 and 12, characterised in that a ring (11) is mounted on the external face of the lid (5) of each bearing (4) and on the external face of the chamber (1) at the outlet for the rotor (2).

17. Device according to one of claims 1 to 10, characterised in that the grooves (12) are disposed on the external face of the chamber (1) at the outlet for the rotor (2).

18. Device according to one of claims 1 to 10, characterised in that the grooves (12) are disposed on the external face of the lid (5) of each bearing (4).

19. Device according to one of claims 1 to 10, characterised in that the grooves (12) are disposed on the external face of the lid (5) of each bearing (4) and on the external face of the chamber (1) of the turbine at the outlet for the rotor (2).

20. Device according to one of claims 1 to 19, characterised in that the grooves (12) are oriented in the direction of rotation of the rotor (2).

21. Device according to one of claims 1 to 10, characterised in that the grooves (12) are disposed on both the parallel lateral faces of a flange (7) integral with the rotor (2) and disposed between the chamber (1) of the turbine and the lid (5) of the adjacent bearing (4).

22. Device according to claim 21, characterised in that the grooves (12) are oriented in a direction opposite to the direction of rotation of the rotor (2).
